# EUROPÄISCHE PATENTSCHRIFT

(11) **EP 0 068 304 B1**
(45) Veröffentlichungstag und Bekanntmachung des Hinweises auf die Patenterteilung: **23.09.1987**
(21) Anmeldenummer: 82105270.1
(22) Anmeldetag: 16.06.1982
(51) Int. Cl.: C10B 21/18

(54) **Verfahren zur Beheizung von Koksöfen und Einrichtung zur Durchführung des Verfahrens**
Process for heating coke ovens and system for carrying out the process
Procédé pour le chauffage de fours à coke et installation pour la mise en oeuvre du procédé

(30) Priorität: 01.07.1981 DE 3125886
(43) Veröffentlichungstag der Anmeldung: 05.01.1983
(73) Patentinhaber: Krupp Koppers GmbH, 45143 Essen (DE)
(72) Erfinder: Wahlfeld, Werner, D-5377 Dahlem (DE); Schüffler, Arnulf, Dr. Dipl.-Ing., D-4300 Essen 1 (DE)

## Beschreibung

Die Erfindung bezieht sich auf ein Verfaren zur Beheizung von Koksöfen mit Hilfe von Kreisströmen in dem Heizzügen sowie auf eine Einrichtung zur Durchfürung des Verfahrens. Ziel der Beheizung von Koksöfen ist die Erreichung eines gut abgegarten Kokses gleichmässiger Qualität durch gleichmässige Beheizung.

Da die Kammerbreite bei Koksöfen von der Maschinen- zur Koksseite hin zunimmt, steigt auch in gleicher Richtung der Wärmebedarf von Heizug zu Heizug. Durch entsprechende Verteilung der Beheizungsmedien wird die horizontale Gleichmässigkeit der Beheizung erreicht. Umgekehrt aber zum Wärmebedarf ändern. d. h. verringern, sich in gleicher Richtung de Querschnitte der Heizzülge. Daraus resultieren von der Maschinen- zur Koksseite hin grössere Geschwindigkeiten der Verbrennungsgase und grössere Flammenlängen. Diese beeinflussen die vertikale Gleichmässigkeit der Beheizung.

Nun kann man die Flammen verlängern durch die Anwendung des Kreisstroms. d. h. durch Ansaugung von ausgebranntem Abgas aus dem fallenden Heizzug in den aufsteigenden, beflammten Heizzug, wobei das ausgebrannte Rauchgas den frisch zugefürten Verbrennungsmedien beigemischt wird. Hierdurch verringern sich die Anfangskonzentrationen der Reaktionsmedien, und der Ablauf der Verbrennungsreaktion wird verzögert, d.h. die Flammen werden verlängert. Dies ist eine Funktion der Intensität des Kreisstroms.

Die Anwendung des Kreisstroms bei der Beheizung von Koksöfen ist an sich bekannt und bewährt. Es hat sich jedoch gezeigt, daß die Flammenlängen von der Maschinen- zur Koksseite hin unterschiedlich durch den Kreisstrom beeinflußt werden müssen.

Die Erfindung schlägt hierzu vor, daß die Intensität der Kreisströme in den Heizzügen mittels konstruktiver Auslegung der Größen der Kreisstrom- und/oder Umkehrstellenquerschnitte zwischen den steigend und fallend beaufschlagten Heizzügen von der Maschinenzuf Koksseite der Öfen kontinuierlich oder diskontinuierlich variabel ausgebildet wird. Unter der Intensität des Kreisstroms sei die Menge des rückgesaugten Rauchgases im Verhältnis zu der aus den frisch zugeführten Verbrennungsmedien Gas und Luft gebildeten Rauchgasmenge verstanden.

Die Erfindung sieht zunächst vor, daß diese Variation von der Maschinen- zur Koksseite hin abnehmend erfolgt. Die Variation der Kreisstromintensität kann dabei kontinuierlich von Heizzugpaar zu Heizzugpaar oder gruppenweise gestuft vorgenommen werden. Unter gruppenweiser Stufung kann eine solche mit gleichmäßiger Stufung von Gruppe zu Gruppe von der Maschinen- zur Koksseite hin verstanden werden, wobei mehrere Heizzugpaare jeweils eine Gruppe bilden.

Die Stufung der Kreisstromintensität in einer Heizwand kann aber auch diskontinuierlich erfolgen. Beispielsweise kann sie in einem Teil der Heizzüge einer Heizwand in geringen Schrittweiten erfolgen, während dan nach einer grossen in den nachfolgenden Heizzügen wieder geringe Schrittweiten zur Verwirklichung kommen. Hier sollen sich die Strömungsverhältnisse im ersten Teil der Heizwand in einem geringen Streubereich bei laminarer Strömung und in dem anderen Teil der Heizwand in einem wiederum geringen Streubereich bei turbulenter Strömung befinden.

Es kan allerdings auch eine solche Variante diskontinuierlicher Stufung erforderlich sein. dass die Kreisstromstärke in einigen Heizzügen einer Heizwand zunehmen muss in Richtung zur Koksseite hin, während sie in den anderen abnimmt.

Es ist bekannt, dass der Kreisstrom eine selbstregulierende Wirkung besitzt. Diese selbstregulierende Wirkung des Kreisstromes besteht darin, dass bei steigender Ofenleistung die Kreisstrommenge zurückgeht, während bei sinkender Beheizungsleistung die angesaugte Rauchgasmenge verstärkt wird. Durch diesen Effekt können auch bei schwankenden Ofenleistungen in weitem Streubereich die Flammenlängen nahezu konstant gehalten werden. Dieser Effekt kommt auch bei Verbundöfen den Erfordernissen der Beheizung sehr entgegen. Bei Schwachgasbeheizung ist ein geringerer Kreisstrom erforderlich, bei Starkgasbeheizung ein stärkerer. Da bei Schwachgasbeheizung grössere Abgasmengen primär erzeugt werden als bei Starkgasbeheizung, stellt sich automatisch bei der Schwachgasbeheizung durch die selbstregulierende Wirkung eine geringere Rauchgasrücksaugung ein. Somit gleicht der Kreisstrom durch seine selbstregulierende Intensitätswirkung auch die Erfordernisse der unterschiedlichen Unterfeuerungsgasarten automatisch nahezu aus.

Erfindungsgemäß werden die Einstellungen der Kreisstromintensitäten in den verschiedenen Heizzügen einer Heizwand durch konstruktive Auslegung bzw. Einregulierung der Widerstände in den Strömungswegen so gewählt, daß bei einer Leistungs- oder Gasartänderung der Ofenbeheizung die selbstregulierende Wirkung des Kreisstroms optimal genutzt wird.

Da die Intensität der Kreisströme in den Heizzügen wesentlich durch die Größe der Kreisstrom- und Umkehrstellenquerschnitte in den Binderwänden beeinflußt wird, sieht die Erfindung vor, daß die Querschnitte über die ganze Wandlänge oder zonenweise jeweils einzeln oder gemeinsam von der Maschinen- zur Koksseite hin variiert werden. Bei gemeinsamer Änderung kann diese proportional, gleichsinnig oder ungleichsinnig erfolgen.

Ferner sieht die Erfindung vor, daß die Intensitäten der Kreisströme in den Heizzügen durch zusätzliche Gasstrahlen erhöhter Geschwindigkeit in an sich aus der DE-OS 21 61 638 bekannter Weise - gegebenenfalls unterschiedlich - verstärkt werden.

Die Gesamtquerschnitte je Kreisstrom- oder Umkehrstelle können, wie aus der DE-OS 19 36 023 bekannt, aus einer oder mehreren Öffnungen bestehen. Dabei ist es möglich, daß jede oder einzelne dieser Öffnungen mit einem oder mehreren Drosselorganen, z. B. Schiebern oder Klappen, versehen werden, die zusätzlich eine Regelung des Kreisstromes während des Betriebes ermöglichen.

Die Erfindung sieht schließlich noch eine Einrichtung zur Beheizung von Koksöfen vor, bei der die den Koksöfen benachbarten Heizwände von der Maschinen- zur Koksseite der Koksofenbatterie in Heizzugpaare unterteilt sind und die Trennwände der beiden Heizzüge eines Heizzugpaares an ihrem unteren Ende jeweils eine oder mehrere Kreisstrom-Öffnungen und an ihrem oberen Ende jeweils eine oder mehrere Umkehrstellenöffnungen aufweisen, denen Regelinstrumente, wie Klappen, Schieber oder dergleichen, zugeordnet sind, die dadurch gekennzeichnet ist, daß die Querschnitte der Kreisstromöffnungen und/oder der Umkehrstellenöffnungen von der Maschinen- zur Koksseite der Koksofenbatterie unterschiedlich groß bemessen sind.

Die Erfindung ist in der Zeichnung beispielsweise veranschaulicht.

Es zeigen:
Fig. 1 eine senkrechten Schnitt durch ein Heizzugpaar und
Fig. 2 einen Schnitt nach der Linie A - A der Fig. 1.

Mit 1 und 2 sind die beiden Heizzüge bezeichnet. die ein Heizzugpaar bilden und abwechselnd in bekannter Weise aufwärts beflammt werden. Dieses Heizzugpaar - auch Zwillingsheizzüge genanntstellt einen Ausschnitt einer Heizwand dar, die aus einer Vielzahl sich nach links und rechts bis zur Maschinen - bzw. Koksseite anschliessende Zwillingsheizzüge besteht.

Die Trennwand 3 der Heizzüge 1 und 2 weist an ihrem unteren Ende zwei Kreisstromöffnungen 4 auf die im vorligenden Falle jeweils mit einer oder auch mehreren Klappen 5 verschlossen werden können. Die Querschnitte der Kreisstromöffnungnen sind erfindungsgemäss, wie vorstehend näher erläutert, von der Maschinen- zur Koksseite unterschiedlich.

Am oberen Ende der Trennwand 3 sind die Heizzüge bei der dargestellten Ausführungsform durch zwei übereinander liegende Öffnungen 6 und 7, den sogenannten Umkehrstellen, miteinander verbunden. Jede dieser Öffnungen ist im vorliegenden Falle eine Rolle 8 bzw. 9 zugeordnet, die diese Öffnung ganz oder teilweise freigeben oder auch praktisch völlig verschliessen kann. Die Querschnitte der beiden Umkehrstellen sind vorzugsweise ebenso wie die der Kreisstromöffnungen von der Maschninenzur Koksseite unterschiedlich ausgelegt.

## Patentansprüche

1. Verfahren zur Beheizung von Koksöfen mit Hilfe von Kreisströmen in den Heizzügen, dadurch gekennzeichnet, daß die Intensität der Kreisströme in den Heizzügen mittels konstruktiver Auslegung der Größen der Kreisstrom-und/oder Umkehrstellenquerschnitte zwischen den steigend und fallend beaufschlagten Heizzügen von der Maschinenzur Koksseite der Öfen kontinuierlich oder diskontinuierlich variabel ausgebildet wird.

2. Verfahren nach Anspruch 1, dadurch gekennzeichnet, daß die Intensität der Kreisströme von der Maschinen- zur Koksseite hin abnimmt.

3. Verfahren nach Anspruch 1, dadurch gekennzeichnet, daß die Intensität der Kreisströme von der Maschinen- zur Koksseite hin in einigen Heizzügen steigt, während sie in den anderen abnimmt.

4. Verfahren nach Anspruch 1, dadurch gekennzeichnet, daß die Intensität der Kreisströme von der Maschinen- zur Koksseite hin kontinuierlich oder gruppenweise gestuft variiert wird.

5. Verfahren nach Anspruch 1, dadurch gekennzeichnet, daß in an sich bekannter Weise zusätzliche Gasstrahlen erhöhter Geschwindigkeit in die Heizzüge eingeblasen werden.

6. Verfahren nach Anspruch 1, dadurch gekennzeichnet, daß bei Anderung der Querschnitte der Kreisstrom- und Umkehrstellenöffnungen von der Maschinen- zur Koksseite hin dieselbe proportional, gleich- oder gegenläufig erfolgt.

7. Einrichtung zur Beheizung von Koksöfen nach dem Verfahren gemäß den Ansprüchen 1 - 6, bei der die den Koksöfen benachbarten Heizwände von der Maschinen- zur Koksseite der Koksofenbatterie in Heizzugpaare unterteilt sind und die Trennwünde der beiden Heizzüge eines Heizzugpaares an ihrem unteren Ende jeweils eine oder mehrere Kreisstrom-öffnungen und an ihrem oberen Ende jeweils eine oder mehrere Umkehrstellenöffnungen aufweisen, denen Regelinstrumente, wie Klappen, Schieber oder dergl., zugeordnet sind, dadurch gekennzeichnet, daß die Querschnitte der Kreisstromöffnungen und/oder der Umkehrstellenöffnungen von der Maschinen- zur Koksseite der Koksofenbatterie unterschiedlich groß bemessen sind.

## Claims

1. Process for heating coke ovens with the aid of circulating flows in the heating flues, characterised in that the intensity of the circulating flows in the heating flues is designed to vary, continuously or discontinuously, from the machine side to the coke side of the ovens, by means of structural designing the sizes of the circulating-flow cross-sections and/or of the reversing-point cross-sections between the heating flues to which upward-flowing gas is admitted and the flues to which downward- flowing gas is admitted.

2. Process according to Claim 1, characterised in that the intensity of the circulating flows decreases from the machine side towards the coke side.

3. Process according to Claim 1, characterised in that the intensity of the circulating flows in some of the heating flues increases from the machine side towards the coke side, while it decreases in the other heating flues.

4. Process according to Claim 1, characterised in that the intensity of the circulating flows is varied, from the machine side towards the coke side, continuously or stepwise by groups.

5. Process according to Claim 1, characterised in that additional gas jets having an increased velocity are blown into the heating flues in a manner known per se.

6. Process according to Claim 1, characterised in that, when the cross-sections of the circulating-flow apertures and of the apertures at the reversing points are altered, from the machine side towards the coke side, this alteration is effected proportionally in a constant direction or in opposite direction.

7. System for heating coke ovens according to the process of Claims 1 to 6, the system in which the heating walls adjacent to the coke ovens are divided, from the machine side towards the coke side, in pairs of heating flues, the partition walls of the two heating flues of each pair of heating flues possessing at their lower ends one or more circulating-flow apertures and at their upper ends one or more reversing-point apertures, which are provided with regulating instruments, such as flap valves, slide valves or the like, characterised in that the cross-sections of the circulating-flow apertures and/or of the reversing-point apertures are of different sizes from the machine side towards the coke side.

## Revendications

1. Procédé pour le chauffage de fours à coke à l'aide de courants recyclés dans les carneaux,
caractérisé par le fait que l'on rend variable, de façon continue ou discontinue, l'intensité des courants recyclés dans les carneaux, au moyen d'un agencement structural des grandeurs de sections du courant recyclé et/ou des endroits de renversement, entre les carneaux alimentés de façon ascendante et descendante, du côté défourneuse au côté coke des fours.

2. Procédé selon la revendication 1,
caractérisé par le fait que l'intensité des courants de recyclage diminue du côté défourneuse au côté coke.

3. Procédé selon la revendication 1,
caractérisé par le fait que l'intensité des courants de recyclage augmente du côté défourneuse au côté coke dans quelques carneaux, tandis que dans les autres elle diminue.

4. Procédé selon la revendication 1,
caractérisé par le fait que l'on fait varier l'intensité des courants de recyclage, du côté défourneuse au côté coke, de façon continue ou de façon échelonnée par groupes.

5. Procédé selon la revendication 1,
caractérisé par le fait que de manière en elle-même connue, on injecte dans les carneaux des jets de gaz supplémentaires à vitesse accrue.

6. Procédé selon la revendication 1,
caractérisé par le fait que lors d'une variation des sections des ouvertures de courant de recyclage et d'endroits de renversement, du côté défourneuse au côté coke, elle a lieu proportionnellement, dans le même sens ou en sens opposé.

7. Dispositif pour le chauffage de fours à coke suivant le procédé selon les revendications 1 à 6, dans lequel les parois de chauffage voisines des fours à coke sont subdivisées, du côté défourneuse au côté coke, en paires de carneaux et dans lequel les cloisons des deux carneaux d'une paire de carneaux présentent chacune, à leur extrémité inférieure, une ou plusieurs ouvertures de courant de recyclage et, à leur extrémité supérieure, chacune une ou plusieurs ouvertures d'endroits de renversement, auxquelles sont adjoints des instruments de réglage comme des volets, tiroirs ou analogues,
caractérisé par le fait que les sections des ouvertures de courant de recyclage et/ou des ouvertures d'endroit de renversement sont de grandeur différente, du côté défourneuse au côté coke de la batterie de fours à coke.
